# EUROPÄISCHE PATENTSCHRIFT

(11) **EP 2 604 761 B1**
(45) Veröffentlichungstag und Bekanntmachung des Hinweises auf die Patenterteilung: **18.02.2015**
(21) Anmeldenummer: 11009858.9
(22) Anmeldetag: 14.12.2011
(51) Int. Cl.: E03D 11/08

(54) **Wasserklosett**
Water closet
WC

(43) Veröffentlichungstag der Anmeldung: 19.06.2013
(73) Patentinhaber: Geberit International AG, 8645 Jona (CH)
(72) Erfinder: Weiss, Rolf, 8632 Tann (CH); Zwicker, Maurus, 8733 Eschenbach (CH)
(74) Vertreter: Szynka, Dirk

(56) Entgegenhaltungen:
- EP-A2- 1 120 500
- FR-A1- 2 744 744
- GB-A- 685 960
- GB-A- 2 012 835
- GB-A- 2 203 178
- GB-A- 2 431 937
- US-A- 1 107 515
- US-A- 5 715 544
- US-B1- 6 397 405

## Beschreibung

Die vorliegende Erfindung betrifft ein Wasserklosett, im Folgenden kurz WC genannt.

WCs mit einer WC-Schüssel, einer Spülwasserzufuhr dafür sowie einem in der Regel über einen Sifon angeschlossenen Abwasserablauf sind allgemein verbreitet und bekannt. In jüngster Zeit sind hier vor allem Zusatzfunktionen wie Duscheinrichtungen, Geruchsabsaugungen und Ähnliches Gegenstand technischer Weiterentwicklung geworden.

WCs weisen einen Klosettkörper auf, der insbesondere eine nach oben offene Hohlform, nämlich die WC-Schüssel, umfasst und normalerweise, wenngleich nicht zwingend, aus Keramik gefertigt ist. In dem Keramikteil des Klosettkörpers oder auch in Anbauteilen oder hinter bzw. unter Abdeckungen am Keramikkörper können weitere technisches Einrichtungen vorgesehen sein.

Ein konventioneller Klosettkörper weist über bzw. am oberen Innenrand der WC-Schüssel einen sogenannten Spülrand auf, nämlich einen umlaufenden Spülwasserkanal mit nach unten weisenden Eintrittsöffnungen für die Einströmung des Spülwassers in die WC-Schüssel; er funktioniert also ähnlich einer ringförmigen Dusche, was das Zuführen des Spülwassers in die Schüssel betrifft. Außerdem sind WCs mit einer rotierenden Spülwasserströmung in der WC-Schüssel bekannt, die durch einen weit gehend tangentialen Eintritt des Spülwassers in die Schüssel für eine wirbelartige Strömung darin vor dem Austritt des Spülwassers durch den Sifon und den Abwasserablauf sorgen.

Zum Stand der Technik wird zunächst verwiesen auf die FR 2 744 744 A, die dem Oberbegriff des Anspruchs 1 zugrunde liegt. Hier ist ein Wasserklosett mit einer asymmetrischen Schüsselinnenform gezeigt, das einen konventionellen Spülrand aufweist.

Weiterhin wird verwiesen auf die GB 685 960, die ein Wasserklosett mit symmetrischer Schüsselinnenform und konventionellem Spülrand zeigt, sowie auf die GB 2 431 937 A mit symmetrischer Schüsselinnenform und ohne konventionellen Spülrand. Dieses Dokument wird als nächstliegender Stand der Technik angesehen. Der Oberbegriff des Anspruchs 1 entspricht diesem Dokument.

Dieser Erfindung liegt das technische Problem zugrunde, ein hinsichtlich der Wasserspülung verbessertes WC anzugeben.

Als Lösung vorgesehen ist ein Wasserklosett gemäß Anspruch 1.

Daneben richtet sich die Erfindung auch auf eine entsprechende Verwendung des WCs sowie eine WC-Anlage mit dem WC und einem Spülkasten.

Bevorzugte Ausgestaltungen sind in den abhängigen Ansprüchen angegeben und werden im Folgenden näher erläutert. Die Offenbarung bezieht sich dabei hinsichtlich aller Merkmale grundsätzlich auf alle Anspruchskategorien.

Die Grundidee der Erfindung besteht darin, einerseits eine rotierende Bewegung des Spülwassers in der WC-Schüssel zu erzeugen, dabei aber auch bereits durch die Schüsselinnenform eine nach unten gerichtete vertikale (bezüglich der Drehung axiale) Bewegungskomponente hinzuzufügen. Bekannte WC-Schüsseln, die für eine rotierende Spülwasserbewegung ausgelegt sind, bieten eine der rotierenden Strömung durchaus angepasste Schüsselinnenform. Die nach unten gerichtete vertikale Wasserbewegung erfolgt aber aufgrund der Schwerkraft und nicht aufgrund der Schüsselinnenform.

Die Erfinder haben jedoch festgestellt, dass es für eine effektive Spülwirkung, insbesondere bei geringen Spülwassermengen, nicht nur auf eine die Schüsselinnenflächen reinigende rotierende Strömung, sondern auch auf eine ausgeprägte vertikale Geschwindigkeitskomponente ankommt. In anderen Worten soll das Spülwasser für den Durchfluss durch den Ablauf, und insbesondere durch den als Geruchsverschluss dienenden Sifon vorteilhafterweise "Schwung" mitbringen.

Dementsprechend ist erfindungsgemäß eine asymmetrische Schüsselinnenform vorgesehen, die durch eine tiefere Lage eines für die Spülwasserströmung wichtigen Bereichs auf einer Seite (zum Beispiel mit Blickrichtung auf die Montagewand hinter dem WC rechts) als auf der anderen Seite (dementsprechend links) ähnlich einer Schraubenlinienform eine Abwärtsbewegung durch die Schüsselinnenform vorgibt bzw. erzeugt. Dementsprechend werden die sehr guten Oberflächenreinigungseigenschaften einer rotierenden Strömung in der Schüssel kombiniert mit einem vergleichsweise ausgeprägteren Schwung beim Eintritt in den Sifon. Dadurch kann die kinetische Energie des Spülwassers, zum Beispiel in Folge der Gefällehöhe gegenüber einem Spülkasten, doppelt ausgenutzt werden. Außerdem folgt die Gestaltung der Schüsselinnenform damit der schwerkraftbedingten Abwärtstendenz der Wasserströmung und vermeidet einen Teil von Verwirbelungen, die durch ein Herabfließen des Wassers unabhängig von der Schüsselinnenform bedingt sind. Solche Verwirbelungen reduzieren die kinetische Energie des Spülwassers. Aus ähnlichen Gründen ist zum Beispiel eine an sich vorbekannte rotierende Spülwasserbewegung in der Schüssel für die Oberflächenreinigung darin wesentlich effektiver als die eingangs beschriebene konventionelle Lösung mit einem klassischen Spülrand, der einen großen Teil der kinetischen Energie des aus der Spülwasserzufuhr einlaufenden Spülwassers abbaut.

Zur Definition der Asymmetrie der Schüsselinnenform wird Bezug genommen auf eine vertikale Mittelebene, die bei gewöhnlicher Montage vor einer geraden Wand senkrecht auf dieser Montagewand steht. Man kann sie allgemeiner definieren als eine Mittelebene, die parallel zu einem üblichen Wasserabfluss liegt und diesen üblicherweise (sowie gedanklich auch einen gerade auf dem WC sitzenden Benutzer) mittig teilt. Diese Mittelebene wird hier als erste vertikale Mittelebene bezeichnet und teilt das WC in eine rechte und eine linke Seite.

Die an sich vorbekannte überwiegende Tangentialgeschwindigkeitskomponente des Spülwassers, das aus der Eintrittsöffnung in die Schüssel austritt, bezieht sich sozusagen auf eine Projektion einer mittleren Spülwasserbahn auf eine horizontale Ebene. Das Spülwasser tritt also nicht in Richtung zu dem Wasserspiegel im Sifon aus der Eintrittsöffnung aus sondern eher quer dazu, wobei es auf den genauen Winkel in einem allgemeinen Sinn nicht ankommt und dieser von der individuellen Geometrie der Eintrittsöffnung und der nachfolgenden Strömungsbahn abhängen kann. Insbesondere muss die Geschwindigkeit des aus der Eintrittsöffnung austretenden Spülwassers keineswegs genau horizontal sein, sie ist aber vorzugsweise im Wesentlichen horizontal.

Die erfindungsgemäße Spülwasserströmung erlaubt eine gute Benetzung und Spülwirkung der verschmutzungsbetroffenen Flächen der Schüsselinnenform, und zwar wie erläutert durch eine rotierende und dabei abfallende Strömung. Dementsprechend kann auf einem konventionellen Spülrand, der eingangs mit einer Dusche verglichen wurde, vorzugsweise verzichtet werden. Dies gestaltet die WC-Schüssel einfacher in der Herstellung, aber auch in der Reinigung, weil klassische Spülränder besonders verschmutzungs- und verkalkungsanfällig sind und darüber hinaus die Unterseite sehr schlecht zu erreichen ist. Grundsätzlich sind entsprechende Stufen oder Ränder reinigungstechnisch nachtellig und können im Rahmen der Erfindung ebenfalls vorzugsweise weggelassen werden. In anderen Worten bietet die Erfindung die Möglichkeit für einen glatten Übergang von den eigentlichen schüsselinneren Flächen zu der Schüsseloberkante, also den nach oben weisenden Flächenbereichen der WC-Schüssel, insbesondere unter einem WC-Sitzring.

Zur Veranschaulichung der Asymmetrie der Schüsselinnenform kann abgestellt werden auf zwei Kanten (im Sinne von Extremwertlinien des Krümmungsradius der Schüsselinnenform), nämlich eine äußere konkave Kante und eine innere konvexe Kante. Der Bereich dazwischen liegt dabei auf einer Seite der erwähnten Mittelebene höher als auf der anderen. Vorzugsweise weist dieser Bereich einen kontinuierlichen (im Sinne von monotonen) Höhenabbau entlang des Weges um den Sifon-Wasserspiegel auf. Darüber hinaus ist dieser Bereich zwischen den beiden Kanten vorzugsweise auf der einen Seite steiler als auf der anderen, wie das Ausführungsbeispiel zeigt. Die tiefere Seite (bezüglich der Mittelebene) ist dabei die steilere und die höhere die flachere Seite. Beide Aussagen, die zur Steilheit und die zur Höhe, beziehen sich natürlich auf Mittelwerte zwischen den beiden Kanten. Der Begriff der Steilheit bezieht sich im Übrigen auf die Richtung vom Schüsselrand zum Wasserspiegel bzw. dessen Mitte.

Vorzugsweise ist die Spülwassereintrittsöffnung in einem hinteren Bereich der Schüssel angeordnet, das heißt hinter einer zweiten vertikalen Mittelebene, die senkrecht zu der gerade beschriebenen ersten Mittelebene liegt Diese zweite Mittelebene teilt also das WC in einen vorderen und einen hinteren Bereich. Damit kann die rotierende Wasserströmung noch einen relativ großen Winkel um den Wasserspiegel im Sifon abdecken. Es ist dabei einerseits möglich, die Wasserströmung aus der Eintrittsöffnung nach innen zu richten, also primär auf einen hinteren Mittenbereich der Schüsselinnenform, wo mit besonders ausgeprägten Verschmutzungen zu rechnen ist. Andererseits kann die Strömung aber auch umgekehrt nach außen bzw. nach vorne gerichtet sein, zum Beispiel um die Geometrie der Spülwasserzufuhr auf dem Weg zu dieser Eintrittsöffnung zu vereinfachen, oder auch aus strömungstechnlschen Gründen in Bezug auf die Schüssel selbst.

Das erfindungsgemäße WC funktioniert vorzugsweise rein gravimetrisch, das heißt ausschließlich unter Ausnutzung der Schwerkraft und der kinetischen Energie des Wassers. Das bedeutet insbesondere, dass auf eine WC-inteme Zuführpumpe verzichtet wird, womit das WC preisgünstiger und auch in den Betriebskosten sparsamer ausfallen kann.

Gleichermaßen wird vorzugsweise ein statischer Sifon verwendet, das heißt kein sogenannter dynamischer Sifon. Unter einem dynamischen Sifon ist zum Beispiel eine Lösung zu verstehen, die durch eine künstliche Verengung oder Unterbrechung des Abflusses, etwa durch eine Klappe, das Spülwasser in der WC-Schüssel künstlich anstaut, um es dann relativ schlagartig unter Ausnutzung eines Druckentwässerungseffekts (Sifon-Effekt) ablaufen zu lassen. Ein dynamischer Sifon enthält also bewegliche Teile zur Beeinflussung des Ablaufverhaltens.

Im gleichen Sinn wird vorzugsweise auch auf eine Eintrittsöffnung im unteren Bereich der Schüssel verzichtet, die bei konventionellen Lösungen die mittlere kinetische Energie des durch den Sifon ablaufenden Spülwassers vergrößern soll. Der "untere" Bereich wird auch hier durch eine dritte Mittelebene definiert, die natürlich horizontal und im Übrigen durch die Mitte der gesamten vertikalen Erstreckung der Schüsselinnenfonn einschließlich des Sifons laufen soll.

Das erfindungsgemäße WC lässt sich mit unterschiedlichen Methoden der Spülwassererzeugung im Sinne der Versorgung mit einem bestimmten Spülwasserdruck realisieren, insbesondere an einer Druckwasserleitung, also ohne Spülkasten. Bevorzugt ist jedoch die Kombination mit einem Spülkasten, weil durch die Erfindung die begrenzte potenzielle Energie des Spülwassers daraus besonders effizient eingesetzt werden kann. Dies gilt insbesondere für einen Unterputzspülkasten in einer Montagewand hinter dem WC.

Insbesondere können die Spülwassermengen dank der Erfindung relativ klein gehalten werden, was ökonomische und ökologische Vorteile hat. Vorzugsweise liegt die maximale Spülwassermenge bei unter 6 l, vorzugsweise unter 5,5 l und besonders bevorzugter Weise unter 5l.

Es wurde bereits erwähnt, dass auf Spülwassereintrittsötfnungen im unteren Bereich der Schüssel vorzugsweise verzichtet wird, also nur Eintrittsöffnungen im oberen Bereich verwendet werden. Dabei ist vor allem an eine einzige Eintrittsöffnung gedacht. Diese kann dann gezielt sozusagen an den höchsten Punkt der erfindungsgemäß beabsichtigten Spülwasserbahn gesetzt werden, wie das Ausführungsbeispiel veranschaulicht. Grundsätzlich ist die Erfindung aber durchaus auch mit mehr als einer Eintrittsöffnung ausführbar.

Die bereits mehrfach erwähnte (vorzugsweise einzige) Eintrittsöffnung im Anschluss an die Spülwasserzufuhr kann bei einer Ausgestaltung der Erfindung relativ hoch sein, insbesondere höher als 5 cm und in der folgenden Reihenfolge zunehmend bevorzugt höher als 5,5 cm, 6 cm, 6,5 cm. Mit einer hohen Eintrittsöffnung lässt sich ein strömungsgünstiger großer Querschnitt erreichen, ohne die Schüsselinnenform durch die Eintrittsöffnung zu sehr zu beeinträchtigen, und zwar sowohl auf die Strömungsführung als auch auf ihr ästhetisches Erscheinungsbild bezogen.

Generell ist der Strömungsquerschnitt der Spülwasserzufuhr vorzugsweise relativ groß. Insbesondere kann er bei einer Ausgestaltung der Erfindung entlang der Erstreckung der Spülwasserzufuhr innerhalb des WCs, also zwischen einschließlich der Eintrittsöffnung und dem Übergang zu Leitungsteilen außerhalb des eigentlichen WCs, also insbesondere innerhalb einer Installationswand dahinter, über mindestens 8 cm² liegen, vorzugsweise über 9 cm² und besonders bevorzugter Weise über 10 cm² oder sogar 11 cm². Damit kann die kinetische Energie des Spülwassers infolge eines Gefälles oder eines Leitungsdrucks besonders gut ausgenutzt werden.

Aus ähnlichen Gründen soll der erwähnte WC-innere Teil der Spülwasserzuführ relativ große Krümmungsradien einhalten, also nicht so stark geknickt sein. Auch dies erhält die kinetische Energie des Spülwassers besser. Dieser Umstand ist besonders deswegen erwähnenswert, weil in Verbindung mit rotierenden Spülwasserströmungen innerhalb der WC-Schüssel und entsprechenden tangentialen Eintrittsrichtungen keine einfachen geraden Geometrien der Spülwasserzufuhr in Betracht kommen (können). Es sind also eher "Krümmer" mit zum Beispiel einer einfachen Biegung bei einer Auswärtsrichtung der Strömung in der Eintrittsöffnung eher von der Mitte weg nach außen oder doppelt gebogene (S-ähnliche) Formen bei umgekehrter Richtung denkbar. Zur Veranschaulichung wird auf das Ausführungsbeispiel verwiesen. Vorzugsweise liegen die beschriebenen Krümmungsradien entlang der Spülwasserzufuhr innerhalb des WCs immer über 1 cm, vorzugsweise 1,5 cm und besonders bevorzugter Weise 2 cm. Ferner kann die Schüsselinnenform bei einer weiteren Ausgestaltung der Erfindung in solcher Weise asymmetrisch, also mit einer absteigenden Spülwasser-Strömungsbahn, gestaltet sein, dass diese Strömungsbahn im Wesentlichen unterhalb der Eintrittsöffnung ankommt, wenn sie eine Umdrehung vollzogen hat. Konkret kann die Strömungsbahn nach außen durch eine konkave Kante begrenzt sein, worauf schon eingegangen wurde, und kann diese konkave Kante nach Umkreisen des Wasserspiegels im Sifon ungefähr das untere Ende der Eintrittsöffnung erreichen. Auch hierzu wird auf das Ausführungsbeispiel verwiesen.

Die Erfindung wird im Folgenden anhand eines Ausführungsbeispiels näher erläutert, dass sich auf alle Anspruchskategorien bezieht und dessen Merkmale auch in anderen Kombination erfindungswesentlich sein können.
- Figur 1: zeigt eine Draufsicht auf ein erfindungsgemäßes WC.
- Figur 2: zeigt eine perspektivische Ansicht von vorne oben rechts auf das WC.
- Figur 3: zeigt eine perspektivische Ansicht von vorne oben links auf das WC.
- Figur 4: zeigt eine Schnittansicht des WCs, und zwar entlang der ersten Mittelebene.
- Figur 5: zeigt eine Seitenansicht des WCs von links.
- Figur 6: zeigt eine Frontaufrissdarstellung des WCs.

Die Figuren zeigen ein WC mit einer keramischen WC-Schüssel 1, die nach unten in einen an sich bekannten und als Geruchsverschluss dienenden Sifon 2 mündet, der an einen rückseitigen Ablauf 3 angeschlossen ist. Der Einfachheit halber ist die WC-Schüssel 1 hier ohne Außenverkleidung dargestellt. Von oben betrachtet hat sie eine Schüsseloberseitenkante 4 mit einer ungefähr elliptischen Grundform, wobei ein durch den Sifon 2 vorgegebener Wasserspiegel WS innerhalb dieser Ellipse nach hinten versetzt und hinsichtlich der ersten Mittelebene mittig angeordnet ist, wie an sich bei WC-Schüsseln bekannt. (Die erste Mittelebene ist in Figur 6 gestrichelt eingezeichnet und mit M1 bezeichnet.)

Es handelt sich um die WC-Schüssel eines Dusch-WCs, wobei die Duscheinrichtung hier der Übersichtlichkeit halber nicht dargestellt ist und auf der Oberkante 4 an deren hinterer Seite aufbaut.

Die Figuren 1 bis 5 zeigen einen an sich konventionellen Spülwasserzulauf 5, der in einen Krümmer 6 als Spülwasserzufuhr übergeht, über den das Spülwasser eine Eintrittsöffnung 7 erreicht, die insbesondere in den Figuren 3 und 4 gut zu erkennen ist. Auf diesem Weg beschreibt der Krümmer 6 zunächst eine deutliche Krümmung nach rechts um knapp einen rechten Winkel und dann eine Kurve um etwa 180° nach links, sodass er mit einer ausgeprägten Ausrichtung nach links und dabei auch etwas nach hinten, jeweils in Bezug auf das WC, in das Innere der WC-Schüssel 1 mündet. Die Richtung des Krümmers 6 und somit auch der Wasserströmung darin ist dabei im Wesentlichen tangential zu der Innenform der WC-Schüssel 1 an der Stelle der Eintrittsöffnung 7.

Bei diesem Beispiel ist also die Eintrittsöffnung 7 stömungstechnisch von rechts aus nach innen auf die hintere Mitte der Schüssel 1 ausgerichtet. Man kann sich aber anhand Figur 1 leicht vorstellen, dass eine im Wesentlichen umgedrehte Ausrichtung, also zum Beispiel an derselben Position eher nach rechts vorne, oder von der Mitte aus nach rechts, ebenfalls möglich wäre und dabei der Krümmer 6 mit möglicherweise nur einer einzigen Krümmung ausgeführt sein könnte. In beiden Fällen liegt die Eintrittsöffnung 7 hinter der in Figur 1 gestrichelt eingezeichneten zweiten vertikalen Mittelebene M2 der Schüsselinnenform.

Entlang dieser beschriebenen Strecke hat der Krümmer 6 einen im Wesentlichen gleichbleibenden Strömungsquerschnitt, wobei sich die Querschnittsform von anfänglich rund, nämlich beim Spülwasserzulauf 5, zu einer schmalen hohen Form an der Eintrittsöffnung 7 verändert, vergleiche auch die in Figur 1 erkennbare abnehmende Breite. Der Strömungsquerschnitt liegt dabei immer über 11 cm² und die Eintrittsöffnung 7 hat ungefähr eine Höhe von gut 7 cm und eine Breite von etwa 2 cm. Sie kann infolge der erheblichen Höhe trotz ihrer Schlankheit einen beachtlichen Strömungsquerschnitt von hier etwa 13 bis 14 cm² zur Verfügung stellen, sodass das Spülwasser insgesamt von dem Krümmer 6 einschließlich der Eintrittsöffnung 7 im Vergleich zum Stand der Technik sehr wenig gebremst wird. Hierzu tragen auch die insbesondere in Figur 1 erkennbaren großen Krümmungsradien der beiden beschriebenen gegenläufigen Krümmungen des Krümmers 6, bezogen auf die eingezeichnete Mittellinie M4, bei. Sie liegen durchweg über 2 cm, wobei der kleinste Krümmungsradius in dem in Figur 1 vom Rand der Schüssel abgedeckten Bereich direkt vor der Eintrittsöffnung 7 existiert.

Der Spülwasserzulauf 5 kann insbesondere an einen üblichen Spülwasserauslauf eines Unterputzspülkastens in einer typischen WC-Montagewand mit einem auch zur mechanischen Halterung ausgelegten Montagerahmen angeschlossen werden; gleichermaßen wird dann der Spülwasserablauf 3 an einen entsprechenden Standardanschluss angeschlossen.

Figur 6 veranschaulicht, dass die dort gezeichnete Innenform der Schüssel 1 auch abgesehen von der natürlich die Symmetrie brechenden Eintrittsöffnung 7 asymmetrisch bezüglich der Mittelebene M1 ist. Dies gilt auch noch abgesehen von der in Figur 3 ersichtlichen Flanke auf Höhe und rechts von der Eintrittsöffnung 7. Man kann nämlich in Figur 6 auf beiden Seiten einen vergleichsweise flach geneigten Abschnitt der beiden Seiten der Schüsselinnenform erkennen. Diese Abschnitte verlaufen zwischen den beiden eingezeichneten Linien 8 und 9 und sind im Vergleich zur übrigen Schüsselinnenform relativ deutlich nach oben orientiert. Die Linien 8 und 9 wurden in dieser Beschreibung zuvor als Kanten bezeichnet. Man kann sie sich definiert denken als Linien, die aus den Extremwerten der Schüsselkrümmung, bei Linie 8 von innen gesehen konkav und bei Linie 9 konvex, zusammengesetzt sind. Die Krümmungen sind dabei auf gedachte Schnitte durch die Schüsselinnenform zur Mitte des Wasserspiegels WS im Sifon bezogen, den man sich gewissermaßen als Zentrum der Im Folgenden noch näher erläuterten Wasserströmung vorstellen kann. Bei Kante 8 ist also die konkave Hohlform der Schüsselinnenform am ausgeprägtesten (wobei es weiter oben weitere Krümmungsextremwerte geben kann) und bei der Kante 9 ist die von innen gesehen konvexe vorspringende Innenform am ausgeprägtesten (wobei es weiter unten wiederum weitere Krümmungsextremwerte geben kann). Dazwischen liegen die beschriebenen Bereiche, die insgesamt eine durch die beiden Kanten begrenzte und in den Figuren eingezeichnete Strömungsbahn 10 um den Wasserspiegel WS herum bilden.

Man erkennt deutlich, dass sich diese Strömungsbahn 10 ungefähr in einer vollen Umdrehung um den Wasserspiegel herum windet und dabei im Mittel auf der rechten Seite tiefer liegt als auf der linken Seite. Es ist dabei übrigens nicht notwendig, dass auch die beiden Kanten 8 und 9 gemeinsam einen solchen von links nach rechts fallenden Verlauf haben; vielmehr verdeutlicht Figur 6, dass bei diesem Beispiel die Kante 9 stärker abfällt.

Bei diesem Ausführungsbeispiel existieren übrigens über einen großen Teil des Umlaufs der Strömungsbahn 10 und über einen erheblichen Teil des Abstandes zwischen den Kanten 8 und 9 flache (das heißt im Wesentlichen weder im obigen Sinn konvexe noch konkave) Bahnbereiche. Das ist allerdings nicht notwendig. Genauso wenig notwendig ist, dass die Wasserströmung auf die hier sogenannte Strömungsbahn beschränkt ist oder diese ganz ausfüllt. Es handelt sich lediglich um ein Modell zur Erläuterung der asymmetrischen Schüsselform.

Die Figuren 2 und 3 veranschaulichen ferner, dass die obere Kante 8 im unteren Bereich der Höhenerstreckung der Eintrittsöffnung 7 und dabei etwas hinter der Eintrittsöffnung 7 beginnt und nach dem beschriebenen Vollumlauf etwas unter dem unteren Ende der Eintrittsöffnung 7 endet.

Die untere Kante 9 beginnt unterhalb der oberen Kante 8 an der Eintrittsöffnung 7 und läuft aber nach der Vollumdrehung deutlich nach unten in Richtung des Wasser-spiegels WS, vgl. Figur 4.

Übrigens ist die obere Kante 8 in Figur 1 durch den etwas nach innen vorspringenden oberen Rand der Schüssel 1 verdeckt und die untere Kante 9 in Figur 3 ebenfalls vom vorderen Schüsselrand verdeckt.

Man kann sich insgesamt vorstellen, dass die Strömungsbahn 10 in dieser Form die durch die tangentiale Einströmrichtung des Spülwasser aus der Eintrittsöffnung 7 vorgegebene rotierende Bewegung aufgreift und unterstützt und dabei die durch die Schwerkraft erzwungene Abwärtsbewegung ebenfalls unterstützt, also die Abwärtsbewegung schon durch die Schüsselinnenform definiert ist. Damit muss die Spülwasserströmung nicht, wie bei symmetrischen Lösungen aus dem Stand der Technik, letztlich schwerkraftbedingt über eine untere Kante nach unten ablaufen oder sonst wie von der Schüsselinnenform unabhängig nach unten laufen, sondern kann durch die Schüsselform unterstützt mit vergleichsweise viel Schwung bzw. großer kinetischer Energie in den Sifon 2 laufen. Sie hat dementsprechend nicht nur entlang der zu spülenden Innenflächen im oberen Bereich der Schüssel 1 sondern auch noch im tieferen Bereich unmittelbar über dem Sifon 2 eine kräftige Spülwirkung. Insbesondere kann sie ohne wassermengenbedingte oder durch dynamische Sifons erzeugte Druckentwässerungseffekte einen kräftigen Spülwasserdurchtritt durch den gekrümmten Sifon 2 erzeugen und damit auch den unteren Bereich der Schüssel 1 leerräumen.

Daher ist im unteren Bereich der Schüsselinnenform, das heißt unterhalb der in Figur 4 gestrichelt eingezeichneten Mittelebene M3, keine weitere Spülwassereintrittsöffnung vorgesehen.

## Patentansprüche

1. Wasserklosett mit
einer Schüssel (1) und
einer Spülwasserzufuhr (5, 6), die in einer Eintrittsöffnung (7) in die Schüssel endet,
wobei die Schüsselinnenform der Schüssel (1) eine erste vertikale Mittelebene (M1) hat, wobei die vertikale Mittelebene (M1) bei gewöhnlicher Montage vor einer geraden Wand senkrecht auf dieser Montagewand steht und gedanklich im montierten Zustand des Wasserklosetts einen Wasserabfluss und einen gerade auf dem WC sitzenden Benutzer mittig teilt, also senkrecht zu einer zweiten vertikalen Mittelebene (M2) liegt, die das WC in einen vorderen und einen hinteren Bereich teilt,
wobei die Spülwasserzufuhr (5, 6) und die Eintrittsöffnung (7) so ausgelegt sind, dass das Spülwasser mit einer überwiegenden Tangentialgeschwindigkeitskomponente bezogen auf die Schüsselinnenform in die Schüssel (1) strömt und in der Schüssel (1) eine rotierende Bewegung vollzieht,
wobei die Schüsselinnenform keinen Spülrand aufweist, also keinen umlaufenden Spülwasserkanal mit nach unten weisenden Eintrittsöffnungen für die Einströmung des Spülwassers in die Schüssel (1),
**dadurch gekennzeichnet,**
**dass** die Schüsselinnenform der Schüssel (1) eine, auch von Spülwasserzuströmöffnungen, soweit vorhanden, abgesehen, asymmetrische Gestalt bezogen auf die erste vertikale Mittelebene (M1) hat, so dass die Schüsselinnenform eine Strömungsbahn für das Spülwasser definiert, die auf einer Seite der Mittelebene (M1) tiefer liegt als auf der anderen und damit der rotierenden Spülwasserbewegung eine schüsselinnenformbedingte Abwärtsbewegung überlagert, also auch bereits durch die Schüsselinnenform eine nach unten gerichtete vertikale Bewegungskomponente hinzufügt

2. Wasserklosett nach Anspruch 1, bei dem die Eintrittsöffnung hinter der zweiten Mittelebene (M2) liegt.

3. Wasserklosett nach Anspruch 1 oder 2, bei dem die Spülung rein gravimetrisch, das heißt ohne WC-interne Spülwasserzufuhrpumpe, ausgelegt ist.

4. Wasserklosett nach einem der vorstehenden Ansprüche mit einem statischen Sifon (2).

5. Wasserklosett nach einem der vorstehenden Ansprüche mit einer rein oberseitigen Spülwasserzufuhr in die Schüssel, das heißt ohne Eintrittsöffnung unterhalb einer dritten horizontalen Mittelebene (M3) der Schüsselinnenform bezogen auf ihre Gesamthöhe einschließlich Sifon, also einer horizontal und im Übrigen durch die Mitte der gesamten vertikalen Erstreckung der Schüsselinnenform einschließlich des Sifons laufenden Mittelebene (M3).

6. Wasserklosett nach Anspruch 5 mit genau einer Eintrittsöffnung (7) oberhalb der dritten Mittelebene (M3) der Schüsselinnenform.

7. Wasserklosett nach einem der vorstehenden Ansprüche, bei der die Schüsselinnenform eine, auch von Spülwasserzuströmöffnungen, soweit vorhanden, abgesehen, in solcher Weise asymmetrische Gestalt bezogen auf die erste vertikale Mittelebene (M1) hat, dass die Strömungsbahn auf der Seite der Mittelebene (M1), auf der die Strömungsbahn tiefer liegt, im Mittel steiler ist als auf der anderen Seite.

8. Wasserklosett nach einem der vorstehenden Ansprüche mit einer Eintrittsöffnung (7) für Spülwasser, die eine Höhe von mindestens 5 cm aufweist.

9. Wasserklosett nach einem der vorstehenden Ansprüche, bei dem ein WCinnerer Teil der Spülwasserzufuhr (5, 6) entlang seiner Erstreckung bis zu der Eintrittsöffnung (7) und diese ebenfalls einen Strömungsquerschnitt von mindestens 5 cm² aufweisen.

10. Wasserklosett nach einem der vorstehenden Ansprüche, bei dem eine Mittellinie (M4) eines WC-inneren Teils der Spülwasserzufuhr (5, 6) entlang dessen Erstreckung bis zu der Eintrittsöffnung (7) Krümmungsradien von mindestens 1 cm aufweist.

11. Wasserklosett nach einem der vorstehenden Ansprüche, bei dem die Strömungsbahn der Schüsselinnenform nach außen durch eine konkave Kante (8) begrenzt ist, welche nach einem Umlauf um den Sifon-Wasserspiegel (WS) etwa das untere Ende der Eintrittsöffnung (7) des Spülwassers trifft.

12. Verwendung eines Wasserklosetts nach einem der vorstehenden Ansprüche zum Spülen, bei welcher das Spülwasser von der Eintrittsöffnung (7) des Spülwassers ausgehend eine rotierende Bewegung um den Sifon-Wasserspiegel (WS) herum mit einer schraubenlinienähnlich abfallenden Komponente aufweist.

13. Verwendung nach Anspruch 13, bei der die Spülwassermenge eines Spülvorgangs höchstens 6 l beträgt.

14. Verwendung eines Wasserklosetts nach einem der Ansprüche 1 bis 11 in Kombination mit einem Spülkasten, insbesondere Unterputzspülkasten, auch in Kombination mit der Verwendung nach Anspruch 12 oder 13.

15. WC-Anlage mit einem Wasserklosett nach einem der vorstehenden Ansprüche und einem Spülkasten, vorzugsweise Unterputzspülkasten, der für eine auf höchstens 6 l begrenzte Spülwassermenge ausgelegt ist.

## Claims

1. A water closet having
a bowl (1) and
a flushing water supply (5, 6) which ends with an entry opening (7) into said bowl (1),
wherein an inner shape of said bowl (1) has a first vertical center plane (M1), wherein said vertical center plane (M1) is, assuming a conventional mounting in front of a plane wall, perpendicular to this mounting wall and centrically intersects, when said water closet is assumed to be mounted, a drain for the waste water as well as a user assumed to sit upright on the WC, said first vertical center plane (M1) being further oriented perpendicular to a second vertical center plane (M2) which partitions said WC into a front and a rear part,
wherein said flushing water supply (5, 6) and said entry opening (7) are adapted to allow the flushing water to flow into said bowl (1) with a preponderant tangential velocity component with respect to said inner shape of said bowl (1) and said flushing water to perform a rotational movement in said bowl (1),
wherein said inner shape of said bowl (1) has no flushing rim, namely no circumferential flushing water channel having entry openings pointing downwards for the influx of said flushing water into said bowl (1), **characterized in that**
said inner shape of said bowl (1) has, even apart from flushing water afflux openings, if any, an asymmetrical form with respect to said first vertical center plane (M1) so that said inner shape of said bowl (1) defines a flow path for said flushing water, which is located deeper on one side of said center plane (M1) than on the other side and which superimposes a downward movement caused by the inner shape of said bowl (1) onto said rotational flushing water movement, thus, namely said inner shape of said bowl (1) adding a vertical motion component pointing downwards.

2. The water closet according to claim 1, wherein said entry opening (7) is located behind said second vertical center plane (M2).

3. The water closet according to claim 1 or 2, wherein the flushing is adapted for a purely gravimetric operation, which means without a flushing water supply pump internally said WC.

4. The water closet according to one of the preceding claims having a static siphon (2).

5. The water closet according to one of the preceding claims having only an upside flushing water supply to said bowl, which means a flushing water supply without an entry opening below a third horizontal center plane (M3) of said inner shape of said bowl (1) with respect to its total height including a siphon, namely a center plane (M3) extending horizontally and through the center of the whole vertical extension of said inner shape of said bowl including said siphon.

6. The water closet according to claim 5 having exactly one entry opening (7) above said third center plane (M3) of said inner shape of said bowl.

7. The water closet according to one of the preceding claims wherein said inner shape of said bowl has, even apart from flushing water afflux openings, if any, an asymmetrical shape being asymmetrical with respect to said first vertical center plane (M1) in such a way that said flow path is, on an average, steeper on that side of said center plane (M1) on which said flow path is located deeper than on the other side.

8. The water closet according to one of the preceding claims having an entry opening (7) for flushing water, which has a height of at least 5 cm.

9. The water closet according to one of the preceding claims, wherein a part of said flushing water supply (5, 6) internally said WC has, along its length up to said entry opening (7), a cross-section of flow of at least 5 cm² and said entry opening (7) itself has a cross-section of flow of at least 5 cm², too.

10. The water closet according to one of the preceding claims, wherein a center line (M4) of a part of said flushing water supply (5, 6) internally said WC has, along its length up to said entry opening (7), radii of curvature of at least 1 cm.

11. The water closet according to one of the preceding claims, wherein said flow path of said inner shape of said bowl (1) is bordered towards the outside by a concave edge (8) which approximately meets a lower end of said entry opening (7) of said flushing water after one circulation around a water level (WS) of a siphon.

12. A use of a water closet according to one of the preceding claims for flushing, wherein said flushing water performs, starting from said entry opening (7) for said flushing water, a rotational movement around a water level (WS) of a siphon, said rotational movement having a component sloping like a helical line.

13. The use according to claim 12, wherein a quantity of flushing water used for one flushing process amounts to 6 1 at maximum.

14. A use of a water closet according to one of the claims 1 to 11 in combination with a cistern, in particular with a concealed cistern, also in combination with the use according to claim 12 or 13.

15. A WC-installation having a water closet according to one of the preceding claims and a cistern, preferably a concealed cistern, which is adapted for a quantity of flushing water limited to 6 l at maximum.

## Revendications

1. WC comportant
une cuvette (1) et
une arrivée d'eau de chasse (5, 6) qui débouche dans une ouverture d'entrée (7) dans la cuvette,
dans lequel la forme intérieure de la cuvette (1) présente un premier plan médian (M1) vertical, lequel plan médian (M1) vertical se situe verticalement devant une paroi plane dans un montage conventionnel sur cette paroi de montage, et divise fictivement en leur milieu, à l'état monté du WC, une sortie d'eau et un utilisateur assis sur ledit WC, en se situant ainsi perpendiculairement à un deuxième plan médian (M2) vertical qui divise le WC en une section avant et une section arrière,
dans lequel l'arrivée d'eau de chasse (5, 6) et l'ouverture d'entrée (7) sont conçues de manière que l'eau de chasse s'écoule dans la cuvette (1) avec une composante de vitesse tangentielle prépondérante par rapport à la forme intérieure de la cuvette et accomplissant un mouvement de rotation dans ladite cuvette (1),
dans lequel la forme intérieure de la cuvette ne présente pas de bordure pour eau de chasse, c'est-à-dire qu'elle ne présente aucun canal circonférentiel pour eau de chasse pourvu d'ouvertures d'entrées dirigées vers le bas destinées à l'apport d'eau de chasse dans la cuvette (1),
**caractérisé en ce que**
la forme intérieure de la cuvette (1) présente, vu également depuis les ouvertures d'écoulement d'eau de chasse, dans la mesure où elles sont présentes, une forme asymétrique par rapport au premier plan médian (M1) vertical, si bien que la forme intérieure de la cuvette définit une voie d'écoulement pour l'eau de chasse, laquelle voie est plus basse d'un côté du plan médian (M1) que de l'autre en superposant ainsi au mouvement de rotation de l'eau de chasse un mouvement descendant tributaire de la forme intérieure de la cuvette, c'est-à-dire qu'elle ajoute une composante verticale de mouvement dirigée vers le bas du fait même de la forme intérieure de la cuvette.

2. WC selon la revendication 1, dans lequel l'ouverture d'entrée se situe derrière le deuxième plan médian (M2).

3. WC selon la revendication 1 ou 2, dans lequel la chasse s'effectue par le simple effet de la gravité, c'est-à-dire sans pompe d'arrivée d'eau de chasse interne au WC.

4. WC selon l'une quelconque des revendications précédentes, comportant un siphon (2) statique.

5. WC selon l'une quelconque des revendications précédentes, comportant une arrivée d'eau de chasse dans la cuvette située purement sur le haut, c'est-à-dire sans ouverture d'entrée située en dessous d'un troisième plan médian (M3) horizontal de la forme intérieure de la cuvette par rapport à sa hauteur totale, y compris le siphon, soit un plan médian (M3) à prolongement horizontal et passant au demeurant par le milieu du prolongement vertical total de la forme intérieure de la cuvette, y compris le siphon.

6. WC selon la revendication 5, comportant exactement une ouverture d'entrée (7) au-dessus du troisième plan médian (M3) de la forme intérieure de la cuvette.

7. WC selon l'une quelconque des revendications précédentes, dans lequel la forme intérieure de la cuvette présente, vu également depuis les ouvertures d'écoulement d'eau de chasse, dans la mesure où elles sont présentes, une forme asymétrique par rapport au premier plan médian (M1) vertical de telle manière que la voie d'écoulement est plus abrupte au milieu, sur le côté du plan médian (M1) sur lequel la voie d'écoulement est plus basse, que sur l'autre côté.

8. WC selon l'une quelconque des revendications précédentes, comportant une ouverture d'entrée (7) pour l'eau de chasse qui présente une hauteur d'au moins 5 cm.

9. WC selon l'une quelconque des revendications précédentes, dans lequel une partie, intérieure au WC, de l'arrivée d'eau de chasse (5, 6) le long de son prolongement jusqu'à l'ouverture d'entrée (7), ainsi que cette dernière, présentent une section transversale d'écoulement de moins de 5 cm².

10. WC selon l'une quelconque des revendications précédentes, dans lequel une ligne médiane (M4) d'une partie, intérieure au WC, de l'arrivée d'eau de chasse (5, 6) le long de son prolongement jusqu'à l'ouverture d'entrée (7) présente des rayons de courbure d'au moins 1 cm.

11. WC selon l'une quelconque des revendications précédentes, dans lequel la voie d'écoulement de la forme intérieure de la cuvette est délimitée vers l'extérieur par un bord concave (8) qui, après avoir entouré le niveau d'eau du siphon (WS), rejoint sensiblement l'extrémité inférieure de l'ouverture d'entrée (7) d'eau de chasse.

12. Utilisation d'un WC selon l'une quelconque des revendications précédentes pour une opération de chasse, dans laquelle l'eau de chasse provenant de l'ouverture d'entrée (7) d'eau de chasse effectue un mouvement de rotation autour du niveau d'eau du siphon (WS) avec une composante hélicoïdale dirigée vers le bas.

13. Utilisation selon la revendication 12, dans laquelle la quantité d'eau de chasse d'une opération de chasse est d'au maximum 6 litres.

14. Utilisation d'un WC selon l'une des revendications 1 à 11 en association avec un réservoir de chasse d'eau, notamment un réservoir de chasse d'eau encastré, également en association avec l'utilisation selon la revendication 12 ou 13.

15. Installation de WC comportant un WC selon l'une quelconque des revendications précédentes et un réservoir de chasse d'eau, de préférence un réservoir de chasse d'eau encastré, qui est conçu pour une quantité d'eau de chasse limitée à un maximum de 6 litres.
